# FASCICULE DE BREVET EUROPEEN

(11) **EP 1 241 541 B1**
(45) Date de publication et mention de la délivrance du brevet: **06.01.2010**
(21) Numéro de dépôt: 01200978.3
(22) Date de dépôt: 15.03.2001
(51) Int. Cl.: G04B 37/18, G04B 37/08, G04B 37/04, G04B 37/11

(54) **Boîte de montre assemblée par la lunette**
Mittels des Glasreifes zusammengebautes Uhrengehäuse
Watch-case assembled by the bezel

(43) Date de publication de la demande: 18.09.2002
(73) Titulaire: ETA SA Manufacture Horlogère Suisse, 2540 Grenchen (CH)
(72) Inventeur: Laurent, Kaelin, 2615 Sonvilier (CH); Chrystel, Gressly, 2800 Delémont (CH)
(74) Mandataire: Couillard, Yann Luc Raymond

(56) Documents cités:
- EP-A- 0 064 951
- CH-A- 294 402
- FR-A- 2 741 964
- US-A- 5 825 722

## Description

La présente invention a pour objet une boîte de montre dont les éléments constitutifs sont rendus solidaires les uns des autres par l'intermédiaire de la lunette. L'invention concerne plus particulièrement une boîte de montre pouvant être classée dans la catégorie dite "trois pièces", c'est-à-dire une boîte comportant une lunette, une carrure et un fond indépendants qui après assemblage délimitent avec la glace un espace dans lequel est logé un mouvement permettant un affichage digital ou analogique de l'heure sur un cadran disposé en dessous de la glace.

Pour rendre ces trois pièces solidaires, dans les très nombreux dispositifs déjà proposés, la carrure constitue généralement l'élément essentiel permettant la fixation de la lunette et du fond par vissage, par chassage, voire par collage.

Il est par exemple possible de prévoir dans la carrure, d'un côté une première série de trous pour le vissage de la lunette, et de l'autre une deuxième série de trous pour le vissage du fond, le mouvement ou le cercle d'emboîtage le contenant étant alors calé par des épaulements appropriés de la carrure.

Dans le brevet CH 645 497, il n'est prévu qu'une seule série de trous pour recevoir une première vis servant à fixer la lunette et dont la tête taraudée et noyée dans la carrure permet le vissage d'une deuxième vis pour la fixation du fond, les deux vis ayant des pas contraires. Cet assemblage gigogne peut faire croire que la lunette est l'élément essentiel d'assemblage, mais on voit bien que la carrure est indispensable pour fermer le pourtour de la boîte et pour permettre la mise en place d'un mouvement.

La boîte de montre décrite dans le brevet EP 0 443 366 est composée de deux coquilles réunies par une carrure, la coquille inférieure formant un fond vissé et la coquille supérieure étant en fait une mince glace-lunette collée.

La boîte de montre selon la présente invention permet au contraire d'avoir un assemblage des différents éléments constitutifs, sans faire intervenir la carrure comme élément mécanique de liaison. La carrure garde toutefois un rôle fonctionnel notamment pour renforcer l'étanchéité est pour permettre la fixation des brins de bracelet. N'ayant pas de fonction mécanique elle peut également être réalisée de façon plus simple et plus économique, par exemple par moulage ou injection d'une matière plastique et procurer ainsi une grande liberté de choix au niveau de l'assortiment d'une collection.

A cet effet, invention a pour objet une montre comportant une boite comprenant un fond, une carrure et une lunette fermée par une glace délimitant ensemble un espace dans lequel est logé un mouvement d'horlogerie supporté par une platine et permettant un affichage analogique ou digital de l'heure sur un cadran disposé en dessous de la glace. La construction de cette boîte est **caractérisée en ce que** la lunette constitue élément essentiel d'assemblage. Pour cela la lunette est réalisée en métal en ayant localement un anneau d'épaisseur suffisante pour permettre l'exécution de séries de perçages borgnes dans sa partie inférieure. Une première série de trous taraudés est destinée au vissage d'une première série de vis pour la fixation du mouvement sur la lunette. Une deuxième série de trous taraudés décalés angulairement par rapport à la première série et destinés au vissage d'une deuxième série de vis qui traversent le mouvement pour la fixation du fond dans la partie inférieure de la lunette.

Pour avoir une plus grande précision de positionnement du mouvement, il est en outre possible de prévoir également dans le fond de la lunette deux trous borgnes dans lesquels viendront s'engager deux goupilles montées sur le mouvement.

La lunette, le mouvement et le fond forment ainsi un ensemble parfaitement rigide insensible aux ondes de choc susceptibles de déstabiliser les parties fragiles du mouvement. Il va de soi que l'assemblage de ces trois éléments s'effectue en interposant la carrure qui, n'ayant plus de fonction d'assemblage, peut être flottante entre des joints d'étanchéité prévus au niveau de la carrure et du fond et permettre l'attache de brins de bracelet.

Pour fixer le mouvement et le fond sur la lunette il est prévu, en regard des deux séries de trous taraudés, des trous soit dans la platine supportant les éléments du mouvement, soit dans un cercle d'emboîtage de ladite platine.

D'autres caractéristiques et avantages de la présente invention apparaîtront plus clairement à la lecture de la description détaillée d'un mode de réalisation d'une boite de montre à affichage analogique, en référence aux dessins annexée dans lesquels :
- la figure 1 est une vue de dessous de la boîte de montre;
- la figure 2 est une vue en coupe brisée selon la ligne II-II de la figure 1, et
- la figure 3 est une vue en coupe brisée selon la ligne III-III de la figure 1.

En se référent d'abord aux figures 1 et 2, on voit qu'on a représenté une montre-bracelet à affichage analogique au moyen de l'aiguille des heures 7, de l'aiguille des minutes 8 et d'une aiguille de petite seconde 9. Dans la vue de dessous représentée à la figure 1, on a supposé que le fond était entièrement transparent pour montrer la répartition angulaire des moyens de fixation 10, 20, 30 sur la lunette 4. Dans l'exemple représenté, la boîte est conçue pour une montre dite "squelette", c'est-à-dire dans laquelle les mobiles (non représentés) du mouvement 1 sont apparents.

La boîte se compose d'un fond 2, d'une carrure 3 et d'une lunette 4 fermée par une glace 5 avec interposition d'un joint 15. Le fond 2 peut évidemment être réalisé en une seule pièce, mais dans un modèle "squelette" le fond 2 est de préférence formé par un anneau extérieur 12, ledit anneau étant de préférence opaque pour masquer des éléments de fixation ou d'étanchéité, et par un disque transparent 22 bloqué dans l'anneau 12 par des joints 16. Le disque transparent 22 a sensiblement le même diamètre que la glace 5, voire un peu inférieur et peut être réalisé dans le même matériau que la glace 5. Le fond 2, ou l'anneau de fond 12, peut être réalisé en un matériau quelconque suffisamment rigide, mais il sera de préférence en métal pour garantir une meilleure cohésion des éléments assemblés.

La lunette 4 est, selon une caractéristique de l'invention réalisée en métal et possède un anneau de matière 14 d'épaisseur suffisante pour pouvoir y réaliser des perçages borgnes, comme représentés sur les figures 2 et 3. La figure 2 représente une coupe brisée selon la ligne II-II de la figure 1, passant par le centre et par deux types de fixation. Dans la partie droite on a représenté la fixation du mouvement 1 à la lunette 4 au moyen d'une première série de vis 10 vissées dans des trous taraudés 11 de la lunette 4. Dans l'exemple représenté, comme on le voit à la figure 1, cette fixation est effectuée en trois points régulièrement répartis autour de l'anneau 14. Cette fixation est effectuée à travers des perçages 11a prévus dans le support du mouvement 1, qui peut être soit la platine elle même (non représentée) supportant le mouvement 1, soit un cercle d'encageage (non représenté) auquel le mouvement 1 est assujetti. La platine ou le cercle d'encageage sont bloqués par les vis 10 sur un anneau de la face inférieure de la lunette 4 ayant de préférence au-delà de l'anneau 14 une extension 24 dirigée vers le centre de la montre, ladite extension 24 contribuant à rigidifier la lunette 4 et à garantir ainsi la précision de l'assemblage du mouvement 1 sur ladite lunette 4. Dans l'exemple de la montre "squelette" représentée, l'extension 24 sera avantageusement limité à un anneau ayant de préférence une surface 25 inclinée vers le centre de la montre, ce qui permet d'avoir une meilleure lisibilité des indices horaires rapportés sur ladite surface 25, tout en laissant parfaitement visible dans une ouverture centrale 26 le mouvement, et en particulier les rouages. Dans le cas d'une montre "non squelette", l'anneau 24 peut être prolongé jusqu'au trou des aiguilles 7, 8 et former ainsi une lunette-cadran. L'ouverture centrale 26 peut également être obturée par un disque opaque indépendant de l'extension annulaire 24.

En se référant également à la figure 3, on voit que le positionnement du mouvement 1 sur la lunette 4 peut être rendu plus précis grâce à deux goupilles 30 solidaires du mouvement 1 et venant s'engager dans des trous borgnes 31 de la lunette 4. Les goupilles 30 sont représentées en position diamétrale, mais elles pourraient évidemment avoir un autre positionnement angulaire, à condition de ne pas coïncider avec la première série de vis 10.

Une deuxième série de vis 20 sert à fixer le fond 2 par vissage dans des trous taraudés 21 de la lunette 4. Comme on le voit à la figure 3, à titre d'exemple, on peut avoir huit fixations angulairement régulièrement réparties et décalées par rapport à la première série de vis 10. Les vis 20 traversent le fond 2 dans sa partie annulaire 12, puis le mouvement 1 à travers des trous 21a prévus dans la platine ou le cercle d'encageage. Les trous 21a sont prévus avec un léger jeu de sorte que le vissage des vis 20 ne compromette pas l'ajustement du mouvement 1 sur la lunette 4.

Le montage qui vient d'être décrit est effectué en interposant la carrure 3 avant la fixation du fond 2. Cette carrure n'intervenant plus dans le positionnement et la fixation du mouvement 1 peut avoir une forme simple comportant essentiellement des moyens de fixation 13 de brins de bracelet et des moyens permettant de renforcer l'étanchéité. A cet effet, la partie inférieure de la carrure 3 comporte une gorge annulaire 36 destinée à recevoir un joint 32 venant en appui sur la surface supérieure de l'anneau extérieur 12 du fond 2. De même, le bord interne supérieur de la carrure comporte un dégagement annulaire 37 destiné à recevoir un joint 33 venant en appui sur la surface inférieure de l'extension 34 de la lunette 4. Cette extension 34 comporte également à son extrémité un bec annulaire 39 venant s'engager dans une rainure correspondante 37 de la carrure 3. Bien que cela ne puisse être rendu visible sur les figures 2 et 3, on choisit de préférence la hauteur totale de la carrure 3 et l'épaisseur des joints 32 et 33 de telle sorte qu'il subsiste un faible jeu entre la carrure 3 et d'une part le fond 2, d'autre part la lunette 4.

La carrure 3 est donc en quelque sorte montée flottante entre ces deux éléments d'assemblage de la boîte et peut ainsi avoir une fonction d'amortisseur de chocs. On observera également que cette construction permet d'avoir des tolérances de fabrication de la carrure assez larges, et de pouvoir la réaliser par exemple par moulage ou injection d'un matériau plastique dont il est très facile de modifier la coloration par exemple pour une collection donnée.

On comprendra facilement que l'exemple qui vient d'être décrit n'est pas limité à une montre bracelet à affichage analogique de l'heure, et que l'homme de métier peut sans sortir du cadre de la présente invention adapter les caractéristiques de la boîte à une quelconque pièce d'horlogerie donnant de façon analogique ou digitale des informations horaires ou non horaires.

## Revendications

1. Montre comportant une boîte comprenant un fond (2), une carrure (3) et une lunette (4) formée par une glace (5) délimitant ensemble un espace dans lequel est logé un mouvement (1) d'horlogerie supporté par une platine et permettant un affichage analogique ou digital de l'heure sur un cadran (6) disposé en dessous de la glace (5), **caractérisée en ce que** la lunette (4) est réalisée en métal en ayant localement un anneau (14) d'épaisseur suffisante pour comporter dans sa partie inférieure une première série de trous taraudés (11) destinés au vissage d'une première série de vis (10) pour la fixation du mouvement (1) sur la lunette (4) et une deuxième série de trous taraudés (21) décalés angulairement par rapport à la première série et destinés au vissage d'une deuxième série de vis (20) qui traversent la mouvement (1) pour la fixation du fond (2) dans la partie inférieure de la lunette (4).

2. Montre selon la revendication 1, **caractérisée en ce que** l'anneau (14) en surépaisseur de la lunette (4) comporte en outre deux trous borgnes (31) dans lesquels viennent s'engager avant vissage deux goupilles (30) fixées sur le mouvement (1) pour en assurer la positionnement relatif du mouvement (1) et de la lunette (4).

3. Montre selon la revendication 1, **caractérisée en ce que** l'affichage est de type analogique, et **en ce que** la lunette (4) est prolongée sous la glace (5) par un anneau (24) portant les indices horaires.

4. Montra selon la revendication 3, **caractérisée en ce que** l'anneau (24) portant les indices horaires est incliné vers le centre de la montre.

5. Montre selon le revendication 1, **caractérisée en ce que** la lunette (4) est prolongée sous toute la surface de la glace (5) pour former cadran (6).

6. Montre selon la revendication 1, **caractérisée en ce que** le fond (2) est également en métal.

7. Montre selon les revendications 3 et 6, **caractérisée en ce que** la montre est de type squelette et **en ce que** la partie centrale du fond (2) est remplacée par un disque (22) transparent et ayant sensiblement le même diamètre que la glace (5).

8. Montre selon la revendication 1, **caractérisée en ce que** le mouvement (1) est fixé à la lunette (4) directement au moyen de la platine supportant les composants et/ou rouages.

9. Montre selon la revendication 1, **caractérisée en ce que** le mouvement (1) est supportée par un cercle d'encageage comportant des trous pour le passage des vis (10) permettant la fixation à la lunette (4).

10. Montre selon la revendication 1, **caractérisée en ce que** la carrure (3) est montée flottante entre la lunette (4) et le fond (2) par pincement de deux joints (32, 33) annulaires logés dans des gorges (36, 37) respectivement au niveau du fond (2) et au niveau de la lunette (4).

11. Montre selon la revendication 1, **caractérisée en ce que** la carrure (3) supporte des attaches (13) de bracelet.

12. Montre selon l'une quelconque des revendications précédentes, **caractérisée en ce que** la carrure (3) est réalisée par moulage ou injection d'une matière plastique.

## Claims

1. Watch comprising a case including a back cover (2), a middle part (3) and a bezel (4) closed by a crystal (5) delimiting together a space in which a watch movement (1) is housed supported by a plate and allowing an analogue or digital time display on a dial (6) arranged below the crystal (5), **characterised in that** the bezel (4) is made of metal and has locally a ring (14) of sufficient thickness to include in its lower portion a first series of threaded holes (11) for screwing in a first series of screws (10) for fixing the movement (1) onto the bezel (4) and a second series of threaded holes (21) offset angularly with respect to the first series and intended for screwing a second serie of screws (20) that pass through the movement (1) in order to secure the back cover (2) into the lower part of the bezel (4).

2. Watch according to claim 1, **characterised in that** the ring (14) made as an over thickness in the bezel (4) further includes two blind holes (31) in which two pins (30) are engaged prior to screwing in the screws, said pins being fixed to the movement (1) to assure the relative positioning of the movement (1) and the bezel (4).

3. Watch according to claim 1, **characterised in that** the display is of the analogue type, and **in that** the bezel (4) is extended under the crystal (5) by a ring (24) bearing the hour symbols.

4. Watch according to claim 3, **characterised in that** the ring (24) bearing the hour symbols is inclined towards the centre of the watch.

5. Watch according to claim 1, **characterised in that** the bezel (4) is extended under the entire surface of the crystal (5) to form a dial (6).

6. Watch according to claim 1, **characterised in that** the back cover (2) is also made of metal.

7. Watch according to claims 3 and 6, **characterised in that** the watch is of the skeleton type and **in that** the central part of the back cover (2) is replaced by a transparent disk (22) having substantially the same diameter as the crystal (5).

8. Watch according to claim 1, **characterised in that** the movement (1) is directly secured to the bezel (4) by means of the plate supporting the components and/or the gear trains.

9. Watch according to claim 1, **characterised in that** the movement (1) is supported by a casing ring including holes for the passage of screws (10) allowing it to be secured to the bezel (4).

10. Watch according to claim 1, **characterised in that** the middle part (3) is mounted so as to float between the bezel (4) and the back cover (2) by being clamped between two annular sealing gaskets (32, 33) housed in grooves (36, 37) respectively in the back cover (2) and the bezel (4).

11. Watch according to claim 1, **characterised in that** the middle part (3) comprises means for securing wristband strands (13).

12. Watch according to any of the preceding claims, **characterised in that** the middle part (3) is made by moulding or plastic material injection moulding.

## Patentansprüche

1. Uhr mit einem Gehäuse, das einen Boden (2), ein Gehäusemittelteil (3) und eine durch ein Uhrenglas (5) geschlossene Lünette (4) umfasst, die zusammen einen Raum begrenzen, in dem ein Uhrwerk (1) untergebracht ist, das durch eine Platine unterstützt ist und eine analoge oder digitale Zeitanzeige auf einem Zifferblatt (6) ermöglicht, das unter dem Uhrenglas (5) angeordnet ist, **dadurch gekennzeichnet, dass** die Lünette (4) aus Metall hergestellt ist und räumlich begrenzt einen Ring (14) mit einer Dicke besitzt, die ausreicht, um in seinem unteren Teil eine erste Reihe von Gewindelöchern (11), die für das Einschrauben einer ersten Reihe von Schrauben (10) für die Befestigung des Uhrwerks (1) an der Lünette (4) bestimmt sind, und eine zweite Reihe von Gewindelöchern (21), die in Winkelrichtung in Bezug auf die erste Reihe versetzt sind und für das Einschrauben einer zweiten Reihe von Schrauben (20), die durch das Uhrwerk (1) verlaufen, um den Boden (2) im unteren Teil der Lünette (4) zu befestigen, bestimmt sind, aufzunehmen.

2. Uhr nach Anspruch 1, **dadurch gekennzeichnet, dass** der Ring (14) als Überdicke der Lünette (4) außerdem zwei Sacklöcher (31) aufweist, in denen vor dem Verschrauben zwei Stifte (30) in Eingriff gelangen, die am Uhrwerk (1) befestigt sind, um die relative Positionierung des Uhrwerks (1) und der Lünette (4) sicherzustellen.

3. Uhr nach Anspruch 1, **dadurch gekennzeichnet, dass** die Anzeige vom analogen Typ ist und dass die Lünette (4) unter dem Uhrenglas (5) durch einen Ring (24) verlängert ist, der die Stundenskalenteilungen trägt.

4. Uhr nach Anspruch 3, **dadurch gekennzeichnet, dass** der Ring (24), der die Stundenskalenteilungen trägt, zur Mitte der Uhr geneigt ist.

5. Uhr nach Anspruch 1, **dadurch gekennzeichnet, dass** die Lünette (4) unter die gesamte Fläche des Uhrenglases (5) verlängert ist, um ein Zifferblatt (6) zu bilden.

6. Uhr nach Anspruch 1, **dadurch gekennzeichnet, dass** der Boden (2) ebenfalls aus Metall ist.

7. Uhr nach den Ansprüchen 3 und 6, **dadurch gekennzeichnet, dass** die Uhr vom Skeletttyp ist und dass der Mittelteil des Bodens (2) durch eine lichtdurchlässige Scheibe (22) ersetzt ist, die im Wesentlichen den gleichen Durchmesser wie das Uhrenglas (5) hat.

8. Uhr nach Anspruch 1, **dadurch gekennzeichnet, dass** das Uhrwerk (1) direkt mittels der die Komponenten und/oder Gangwerke tragenden Platine an der Lünette (4) befestigt ist.

9. Uhr nach Anspruch 1, **dadurch gekennzeichnet, dass** das Uhrwerk (1) durch einen Käfigkreis unterstützt ist, der Löcher für den Durchgang der die Befestigung mit der Lünette (4) ermöglichenden Schrauben (10) aufweist.

10. Uhr nach Anspruch 1, **dadurch gekennzeichnet, dass** das Gehäusemittelteil (3) zwischen der Lünette (4) und dem Boden (2) durch Einklemmen von zwei Ringdichtungen (32, 33), die in Nuten (36, 37) auf Höhe des Bodens (2) bzw. auf Höhe der Lünette (4) aufgenommen sind, schwebend montiert ist.

11. Uhr nach Anspruch 1, **dadurch gekennzeichnet, dass** das Gehäusemittelteil (3) Armbandbefestigungen (13) trägt.

12. Uhr nach einem der vorhergehenden Ansprüche, **dadurch gekennzeichnet, dass** das Gehäusemittelteil (3) durch Gießen oder Spritzguss eines Kunststoffs verwirklicht ist.
